# EUROPÄISCHE PATENTSCHRIFT

(11) **EP 0 111 195 B1**
(45) Veröffentlichungstag und Bekanntmachung des Hinweises auf die Patenterteilung: **09.09.1987**
(21) Anmeldenummer: 83111589.4
(22) Anmeldetag: 19.11.1983
(51) Int. Cl.: F42B 5/08

(54) **Munition, insbesondere für Steilfeuer**
Gun ammunition, especially for high trajectory firing
Munition pour artillerie, en particulier pour le tir courbe

(30) Priorität: 14.12.1982 DE 3246173
(43) Veröffentlichungstag der Anmeldung: 20.06.1984
(73) Patentinhaber: Rheinmetall GmbH, 40880 Ratingen (DE)
(72) Erfinder: Romer, Rudolf, D-4044 Kaarst (DE); Schwenzer, Michael, D-4000 Düsseldorf 30 (DE); Synofzik, Reinhard, Dr. rer. nat., D-4053 Jüchen 1 (DE)
(74) Vertreter: Behrens, Ralf Holger (DE)

## Beschreibung

Die Erfindung betrifft eine patronierte Munition mit den Merkmalen des Oberbegriffs des Anspruchs 1.

Eine solche Munition ist aus der FR-A-1 372 175 bekannt. Dort ist konzentrisch um eine zentrisch angeordnete erste Treibladung eine weitere Treibladung angeordnet. Beide Treibladungen müssen von unterschiedlichen Anzündvorrichtungen gezündet werden. Außerdem sind aufwendige Schraubenringe und zusätzliche zugehörige Hülsen erforderlich, und es müssen die Austrittsöffnungen beider Treibladungen durch eine Scheibe o. dgl. abgedeckt sein.

Die US-A-3 283 719 zeigt eine ähnliche Anordnung mit konzentrisch angeordnenten Treibladungen. Dort ist ein umständlicher Zündmechanismus mit zwei unterschiedlichen Zündstiften erforderlich. Eine solche Anordnung ist in einer Maschinenkanone wegen der hohen Kadenzen nicht einsetzbar. Außerdem ist auch dort jede Treibladung mit einer Berstscheibe versehen.

Aufgabe der Erfindung ist es daher, eine patronierte Munition der eingangs genannten Art dahingehend zu verbessern, daß sie in einer Maschinenkanone einsetzbar ist, bei weitgehender Reichweitenveränderlichkeit, unabhängig von der Rohrerhöhung. Es soll die Möglichkeit geschaffen werden, die Treibladungen axial hintereinander anzuordnen, wodurch die Möglichkeit geschaffen wird, eine Treibladung am Geschoßboden zu befestigen, wodurch ein Zurückbleiben einer scharfen Treibladung in der Patronenhülse vermeidbar wird. Außerdem soll eine einfache Konstruktion geschaffen werden, bei der insbesondere eine Austrittsöffnung, nämlich der Treibladung für kurze Reichweite stets ohne Abdeckmittel ausgeführt sein kann, wodurch das Zurückbleiben von Rückständen in der Abdeckung, z. B. der Berstscheibe vermieden wird und dadurch Störungen im Schußzyklus ebenfalls vermieden werden.

Die zur Lösung der gestellten Aufgabe wesentlichen notwendigen Merkmale der Erfindung sind im Patentanspruch 1 genannt. Die Unteransprüche nennen Ausführungsarten der Erfindung.

Die Zeichnung zeigt Ausführungsformen der neuen Munition es zeigen, jeweils in einem längsachsialen Schnitt durch einen rückseitigen Bereich einer betreffenden Munitonseinheit, d. h. ausschnittweise, die Figuren 1, 2 und 3 je eines der drei Ausführungsbeispiele.

Gemäß Fig. 1 umschließt eine Treibladungshülse 11 mit einem Boden 12 einen Innenraum 11'. In eine bodenseitige Öffnung 13 mit einem Innengewinde 14 ist ein Gehäuse 51 einer Anzündeinrichtung 50 mit einem Außengewinde 58 eingeschraubt. Das Gehäuse 51 umschließt ein Isolierrohr 52, das seinerseits einen Kontaktstift 53 umschließt. Eine Vergußmasse 55 füllt im wesentlichen einen Raum im Gehäuse 51 aus und erstreckt sich bis zu einem Gitter 54, dem ein Distanzplättchen 56 aufliegt. In ein Innengewinde 57 ist ein Gehäuse 32 für eine Teiltreibladung 30 mittels eines Außengewindes 32' in das Gehäuse 51 eingeschraubt. In ein Innengewinde 32" ist ein Gehäuse 22 für eine Teiltreibladung 20 mittels eines Außengewindes 22' in das Gehäuse 32 eingeschraubt. Die Teiltreibladung 20 ist von einer Ladungskapsel 29, die Teiltreibladung 30 ist von einer Ladungskapsel 40 eingehüllt. Eine Leitung 25 verbindet den Kontaktstift 53 mit einer Anzündpille 28 für die Treibladung 20. In nächster Nachbarschaft der Anzündpille 28 ist ein Dichtplättchen 27 angeordnet. Über Austrittsöffnungen 23' steht die eingehüllte Teiltreibladung 20 mit dem Innenraum 11' in durchgängiger Verbindung. Das Gehäuse 32 weist zur durchgängigen Verbindung der Ladungskapsel 40 mit dem Innenraum 11' Austrittsöffnungen 33 auf. Letztere sind mittels eines jeweiligen Verschlußelements 34 in Richtung auf die Teiltreibladung 30 druckfest verschlossen. Eine Leitung 35 verbindet den Kontaktstift 53 mit einer Anzündpille 39 für die Teiltreibladung 30. In nächster Nachbarschaft der Anzündpillle 39 ist ein Dichtplättchen 38 angeordnet. In der Leitung 35 liegt ein definierter Vorschaltwiderstand 36. Hierdurch weist ein Anzündkreis der Teiltreibladung 30 einen größeren Widerstand auf als ein Anzündkreis der Teiltreibladung 20.

Die Wirkungsweise ergibt sich folgendermaßen, wobei zunächst davon ausgegangen wird, daß nur die erste Teiltreibladung 20 angezündet werden soll :
Eine Anzündspannung wird waffenseitig an den Kontaktstift 53 angelegt, die für den Vorschaltwiderstand 36 zu gering ist und deshalb nur die Teiltreibladung 20 anzündet. Durch den hierbei im Innenraum 11' entstehenden Druck wirken die Verschlußelemente 34 abschirmend auf die Teiltreibladung 30. Das Geschoß 60 verläßt mit einer der Teiltreibladung 20 entsprechenden Mündungsgeschwindigkeiten das Waffenrohr. Hierauf kann durch Anlegen einer höheren Spannung die Teiltreibladung 30 nachträglich gezündet werden, ohne noch Wirkung auf das Geschoß 60 zu haben. Die Teiltreibladung 30 kann auch ohne angezündet zu werden mit der Teiltreibladungshülse 11 aus dem Rohr der Waffe ausgezogen werden.

Soll das Geschoß 60 mit einer vergleichsweise höheren Mündungsgeschwindigkeit abgefeuert werden, wird eine ausreichend hohe Spannung aus einer waffenseitigen Spannungsquelle an den Kontaktstift 53 angelegt. Auf diese Weise werden beide Teiltreibladungen 20 und 30 angezündet.

Die Anordnung nach Fig. 2 unterscheidet sich von derjenigen nach Fig. 1 im wesentlichen durch Austrittsöffnungen 23' zugeordnete Verschlußelemente 24.

Bei der Anordnung nach Fig. 3 ist die weitere Teiltreibladung 30 am Boden 62 des Geschosses 60 befestigt. Wird nur die erste Teiltreibladung 20 angezündet, verläßt die nicht angezündete Teiltreibladung 30 mit dem Geschoß 60 das Waffenrohr. Bei Anzündung beider Teiltreibladungen 20 und 30 verbleibt das ausgebrannte Gehäuse 32 am Geschoßboden 62. Bei einem nicht dargestellten Ausführungsbeispiel befindet sich die Teiltreibladung 30 mit ihrem Gehäuse 32 im Boden 62 des Geschosses 60.

Soll die erste Teiltreibladung mechanisch angezündet werden, befindet sie sich in unmittelbarer Nachbarschaft der Anzündeinrichtung 50. Zum Anzünden der weiteren Teiltreibladung 30 muß abfeuerngsweise eine Anzündspannung angelegt werden.

Der Vorteil der Erfindung ist die Anpaßbarkeit der Mündungsgeschwindigkeit an jeweilige Gegebenheiten. Hieraus wird deutlich, daß außer den Teiltreibladungen 20 und 30 noch weitere Teiltreibladungen vorhanden sein können. Vorteilhafterweise braucht an der Munition zur Wahl der Mündungsgeschwindigkeit keine Manipulation vorgenommen zu werden. Die Wahl kann außerdem getroffen werden, wenn sich die Munitionseinheit bereits im Ladungsraum befindet und ein Verschluß verriegelt ist.

## Patentansprüche

1. Patronierte Munition, insbesondere für Steilfeuer mit einer in eine erste Treibladung (20) und eine weitere Treibladung (30) unterteilten Treibladung (10), wobei die Wirkverbindung (25) zwischen einer munitionsseitigen Anzündeinrichtung (50) und der ersten Treibladung (20) fest vorgegeben und die Wirkverbindung (35) zwischen der Anzündeinrichtung (50) und der weiteren Treibladung abfeuerungsweise nach Vorgabe wahlweise herstellbar ist, dadurch gekennzeichnet, daß eine Wirkverbindung (25, 35) zwischen der einzigen Anzündeinrichtung (50) und den beiden bzw. auch weiteren Teiltreibladungen (20, 30) durch elektrische Leitung verwirklicht ist und bei elektrischer Anzündung jede der den Treibladungen (20, 30) bzw. nur den weiteren Treibladungen zugeordneten Leitung (35) einen jeweils größeren Widerstand aufweist als eine der jeweils vorausgehenden Treibladung zugeordnete Leitung (25).

2. Munition nach Anspruch 1, dadurch gekennzeichnet, daß bei mehr als zwei Teiltreibladungen die erste Teiltreibladung (20) mechanisch anzündbar ist.

3. Munition nach Anspruch 1 oder 2, gekennzeichnet, durch folgende Merkmale :
a) jeder Teiltreibladung (20, 30) ist ein Gehäuse (22, 32) zugeordnet,
b) jedes Gehäuse (22, 32) weist wenigstens eine Austrittsöffnung (23, 33) auf und
c) wenigstens die Austrittsöffnungen (33) im Gehäuse (32) der weiteren Teiltreibladung (en) (30) sind druckfest verschlossen und werden nur bei der Anzündung der betreffenden Teiltreibladung (en) (30) unter dem dabei entstehenden Innendruck geöffnet.

4. Munition nach Anspruch 3, gekennzeichnet, durch ein jeweiliges Verschlußelement (24, 34) für die Austrittsöffnungen (23, 33).

5. Munition nach Anspruch 4, dadurch gekennzeichnet, daß das Verschlußelement (24, 34) nach der Anzündung mit dem Gehäuse (22, 32) fest verbunden bleibt.

6. Munition nach einem der Ansprüche 1 bis 5, dadurch gekennzeichnet, daß eine der Teiltreibladungen (20, 30) am Boden (62) des Geschosses (60) angeordnet ist.

7. Munition nach einem der Ansprüche 1 bis 6, dadurch gekennzeichnet, daß wenigstens eine der Teiltreibladungen (20, 30) mit der Anzündeinrichtung (50) fest verbunden ist.

## Claims

1. Cartridged ammunition, particularly for firing at high-trajectories, and having a propulsive charge (10) subdivided into a first propulsive charge (20) and a further propulsive charge (30), wherein the operative connection (25) between an ignition device (50) on the ammunition side and the first propulsive charge (20) is preselected and the operative connection (35) between the ignition device (50) and the further propulsive charge is optionally producible in accordance with the firing and as preselected, characterized by the fact that an operative connection (25, 35) between the single ignition device (50) and the two or more part propulsive charges (20, 30) is effected by electrical conduction and that in the event of electrical ignition each of the conductors (35) allocated to the propulsive charges (20, 30) or only to the further propulsive charges has in each case a greater resistance than a conductor (35) allocated to the particular propulsive charge preceding it.

2. Ammunition in accordance with Claim 1, characterized by the fact that in the case of more than two part propulsive charges the first part propulsive charge (20) can be detonated by mechanical means.

3. Ammunition in accordance with Claim 1 or 2, characterized by the following features :
a) there is a housing (22, 32) associated with each part propulsive charge (20, 30) respectively,
b) each housing (22, 32) has at least one outlet aperture (23, 33),
c) at least the outlet apertures (33) in the housing (32) of the further part propulsive charge(s) (30) are closed in a pressure-proof manner and are only opened on ignition of the relevant part propulsive charge(s) (30) and as a result of the internal pressure then occurring.

4. Ammunition in accordance with Claim 3, characterized by a closure element (24, 34) for the outlet apertures (23, 33) respectively.

5. Ammunition in accordance with Claim 4, characterized by the fact that the closure element (24, 34), after the ignition, remains firmly connected with the housing (22, 32).

6. Ammunition in accordance with any one of Claims 1 to 5, characterized by the fact that one of the part propulsive charges (20, 30) is positioned on the base (62) of the projectile (60).

7. Ammunition in accordance with any one of Claims 1 to 6, characterized by the fact that at least one of the part propulsive charges (20, 30) is firmly connected to the ignition device (50).

## Revendications

1. Munition à cartouche, en particulier pour un tir à trajectoire courbe, comportant une charge propulsive (10) subdivisée en une première charge propulsive (20) et une seconde charge propulsive (30), la liaison fonctionnelle (25) entre un dispositif d'amorçage (50) situé côté munition et la première charge propulsive (20) étant réalisée fixement d'avance et la liaison fonctionnelle (35) entre le dispositif d'amorçage (50) et la seconde charge propulsive pouvant être réalisée à volonté selon les prescriptions au rythme du tir, caractérisée en ce qu'une liaison fonctionnelle (25, 35) entre le dispositif d'amorçage (50) unique et les deux charges propulsives ou encore d'autres charges propulsives (20, 30) est réalisée par un conducteur électrique, et en ce que, lors de l'amorçage électrique, chaque conducteur (35) correspondant aux charges propulsives (20, 30) ou seulement aux autres charges propulsives présente une résistance supérieure dans chaque cas à celle d'un conducteur (25) correspondant à la charge propulsive qui est en tête dans chaque cas.

2. Munition selon la revendication 1, caractérisée en ce qu'en présence de plus de deux charges propulsives partielles, la première charge propulsive partielle (20) peut être amorcée mécaniquement.

3. Munition selon la revendication 1 ou 2, caractérisée par les caractéristiques suivantes :
a) à chaque charge propulsive partielle (20, 30), il correspond un boîtier (22, 32) ;
b) chaque boîtier (22, 32) comporte au moins une ouverture de sortie (23, 33), et
c) au moins les ouvertures de sortie (33) du boîtier (32) de la seconde ou des autres charge(s) propulsive(s) partielle(s) (30) sont fermées de façon étanche à la pression et ne sont ouvertes que lors de l'amorçage de la charge propulsive ou des charges propulsives correspondante(s) (30), sous la pression intérieure qui règne alors.

4. Munition selon la revendication 3, caractérisée par un élément de fermeture (24, 34) pour chaque ouverture de sortie (23, 33).

5. Munition selon la revendication 4, caractérisée en ce que l'élément de fermeture (24, 34) reste solidaire du boîtier (22, 32) après l'amorçage.

6. Munition selon l'une des revendications 1 à 5, caractérisée en ce que l'une des charges propulsives partielles (20, 30) est placée sur le culot (62) du projectile (60).

7. Munition selon l'une des revendications 1 à 6, caractérisée en ce que l'une au moins des charges propulsives partielles (20, 30) est reliée rigidement au dispositif d'amorçage (50).
